# EUROPÄISCHE PATENTSCHRIFT

(11) **EP 2 902 556 B1**
(45) Veröffentlichungstag und Bekanntmachung des Hinweises auf die Patenterteilung: **17.01.2018**
(21) Anmeldenummer: 15153690.1
(22) Anmeldetag: 03.02.2015
(51) Int. Cl.: E03F 5/06, E04C 2/42

(54) **Entwässerungsabdeckung**
Drainage covering
Revêtement de drainage

(30) Priorität: 04.02.2014 DE 102014101320
(43) Veröffentlichungstag der Anmeldung: 05.08.2015
(73) Patentinhaber: ACO Severin Ahlmann GmbH & Co. KG, 24782 Büdelsdorf (DE)
(72) Erfinder: Krcil, Jirí, 59101 Zdár nad Sázavou (CZ); Mieze, Jan, 22457 Hamburg (DE); Rícka, Jaroslav, 59101 Zdár nad Sázavou (CZ); Straka, Jan, 59101 Zdár nad Sázavou (CZ); Wandkowski, Marco, 24119 Kronshagen (DE)
(74) Vertreter: Bohnenberger, Johannes

(56) Entgegenhaltungen:
- WO-A1-2004/113632
- DE-U1- 29 823 126
- JP-A- H10 168 990
- KR-B1- 100 926 273
- US-A- 2 384 303
- US-A- 5 024 550

## Beschreibung

Die Erfindung betrifft eine Entwässerungsabdeckung nach dem Oberbegriff des Patentanspruches 1.
Zur Entwässerung von Oberflächen werden Entwässerungseinrichtungen, z.B. Entwässerungsrinnen, Hofabläufe oder Punktabläufe verwendet, die abgedeckt werden müssen, um Unfälle zu vermeiden bzw. die entwässerten Oberflächen begehen und befahren zu können. An solche Entwässerungsabdeckungen werden vielfältige Anforderungen gestellt.
Zum einen müssen die Entwässerungsabdeckungen einfach und kostengünstig herstellbar, zum anderen leicht aber dennoch stabil sein. Die Entwässerungsleistung der gesamten Entwässerungseinrichtung darf durch die Entwässerungsabdeckung nicht wesentlich verschlechtert werden, wobei gleichzeitig eine bequeme Montage und gute Wartbarkeit der Gesamtanordnung gewährleistet sein muss.

Aus der JP H10 168 990 A ist eine Entwässerungsabdeckung nach dem Oberbegriff des Patentanspruches 1 bekannt. Bei dieser Abdeckung liegen die Querträger am untersten Punkt der Schlitze auf einem dort gebildeten Schlitz-Unterrand auf, so dass die gesamten vertikalen Lasten auf nur einen Punkt wirken. Dadurch ergeben sich bei dynamischen Lasten schnell Verschleißerscheinungen.

Der Erfindung liegt die Aufgabe zu Grunde, eine Entwässerungsabdeckung der eingangs genannten Art dahingehend weiterzubilden, dass bei einfacher Herstellbarkeit eine verbesserte Stabilität der Gesamtanordnung sichergestellt werden kann.

Diese Aufgabe wird durch eine Entwässerungsabdeckung nach Patentanspruch 1 gelöst.

Insbesondere wird diese Aufgabe durch eine Entwässerungsabdeckung gelöst, welche umfasst:

Ein Paar Randschienen mit jeweils vertikalen Seitenabschnitten, Auflageabschnitten und nach innen und unten geneigten Schrägflächen, welche an ihren Oberrändern mit den Seitenabschnitten verbunden sind und mit diesen einen Innenraum bilden, wobei in den Schrägflächen senkrechte Schlitze angebracht sind, sowie Querträger, welche mit ihren Enden in den Schlitzen stecken und die Randschienen derart verbindend angeordnet sind, dass ein Gitterrost gebildet wird, wobei die Randschienen und die Querträger aus Blechmaterial geformt sind und Enden der Querträger innerhalb der Innenräume der Randschienen derart abgewinkelt sind, dass die Querträger in den Schlitzen festgesetzt sind. Bei dieser Entwässerungsabdeckung sind die Auflageabschnitte durch nach innen ragende Umkantungen der Schrägflächen gebildet und die abgewinkelten Enden der Querträger liegen mit Unterrändern auf Innenflächen der Auflageabschnitte auf.

Während beim oben genannten Stand der Technik die Auflageabschnitte der Randschienen durch die Unterränder der vertikalen Seitenabschnitte gebildet sind und die Querträger mit Unterrändern ihrer Enden direkt auf einer Zarge der Entwässerungseinrichtung aufliegen, ist es von Vorteil, wenn die Auflageabschnitte durch nach innen ragende Umkantungen der Schrägflächen gebildet sind und die abgewinkelten Enden der Querträger mit Unterrändern auf Innenflächen dieser Auflageabschnitte aufliegen. Dadurch wird ein kompakter Gegenstand geschaffen, der leicht transportierbar, lagerbar und montierbar ist. Die Stabilität der Gesamtanordnung wird hierdurch sehr hoch.

Vorzugsweise weisen die Querträger an Übergängen zu ihren Enden Anschlagkanten zum Abstützen an den Randschienen, insbesondere an deren Schrägflächen auf. Dadurch wird eine wackelfreie Verbindung zwischen den Querträgern und den Randschienen gewährleistet.

Die Seitenabschnitte der Randschienen sind vorzugsweise zur Bildung einer Werkzeug-Eingriffsöffnung mindestens teilweise offen. Dadurch sind die Enden der Querträger zugänglich und können mit geringem Arbeitsaufwand so verbogen werden, dass ein fester Halt der Querträger in den Randschienen gewährleistet ist.

Die Abstände von Außenrändern der Auflageabschnitte sind vorzugsweise geringer als die Abstände von Außenflächen der Seitenabschnitte. Dadurch ist einerseits die Entwässerungsabdeckung unten schmäler als oben und lässt sich leichter auf einer Rinne oder einem Ablauf montieren. Andererseits wird gewährleistet, dass die Innenräume der Randschienen, welche hier durch die Seitenabschnitte, die Auflageabschnitte und die Schrägflächen gebildet sind, vor einem Zusetzen durch Schmutz oder Schwemmstoffe relativ gut gesichert sind.

Die Übergänge zwischen den Schrägflächen und den Auflageabschnitten und/oder den Seitenabschnitten sind vorzugsweise im Wesentlichen mit kreisbogenförmigen Querschnitten gebildet. Durch diese Δ-Form der Randschienen und die rundgebogenen Kanten wird eine maximale Stabilität bzw. Steifigkeit der Entwässerungsabdeckung gewährleistet.

Zum Befestigen der Entwässerungsabdeckung auf einer Rinne oder einem Ablauf sind vorzugsweise Halteklammern vorgesehen, die mit den Randschienen verbunden sind. Vorzugsweise weisen die Halteklammern einen federnden Befestigungsabschnitt auf, der derart ausgebildet ist, dass die Halteklammern durch eine Befestigungsöffnung in den Innenraum der Randschienen einsetzbar und dort verrastbar sind. Durch diese Konstruktion ist eine einfache Montage der Halteklammern gewährleistet.

Die Randschienen weisen weiterhin vorzugsweise nach unten ragende Blechlappen auf, die derart ausgebildet sind, dass sie zur Absicherung einer Längsverschiebung der Entwässerungsabdeckung gegenüber einer Rinne in eine Rinnenausnehmung einsetzbar sind. Es wird also im vorliegenden Fall lediglich ein Blechlappen aus dem Auflageabschnitt nach unten gebogen, was eine einfache Herstellbarkeit gewährleistet.

Vorzugsweise sind blechstreifenförmige Längsträger vorgesehen, die mit den Querträgern über Einsetzschlitze in den Querträgern und/oder den Längsträgern verbunden sind. Dadurch wird eine weitere Stabilitätserhöhung erzielt. Die Einsetzschlitze weisen vorzugsweise Verengungsabschnitte derart auf, dass die Längsträger gegenüber den Querträgern durch Klemmsitze gesichert sind. Durch diese einfachen Maßnahmen wird eine hohe Stabilität der Gesamtanordnung erzielt.

Nachfolgend wird eine bevorzugte Ausführungsform der Erfindung anhand von Abbildungen näher erläutert. Hierbei zeigen
- Fig. 1: eine perspektivische Darstellung einer Entwässerungsabdeckung,
- Fig. 2: einen Teilausschnitt der Entwässerungsabdeckung nach Fig. 1, bei welchem mehrere Quer- und Längsträger fortgelassen sind,
- Fig. 3: eine perspektivische Darstellung eines Querträgers und eines Längsträgers aus den Anordnungen nach den Fig. 1 und 2,
- Fig. 4: eine Teildarstellung der Anordnung nach Fig. 1, wobei eine Randschiene fortgelassen ist,
- Fig. 5: eine Draufsicht auf die Anordnung nach Fig. 4,
- Fig. 6: eine Vorderansicht auf die Anordnung nach Fig. 4,
- Fig. 7: eine Teildarstellung der Anordnung nach Fig. 1 ähnlich der nach Fig. 2, jedoch im Bereich der Halteklammern und
- Fig. 8: perspektivische Darstellungen der Halteklammern nach den Fig. 1, 6 und 7.

In der nachfolgenden Beschreibung werden für gleiche und gleich wirkende Teile dieselben Bezugsziffern verwendet.

Wie in den Fig. 1-6 gezeigt, umfasst die Entwässerungsabdeckung Randschienen 10, 10', welche als Blechformteile, insbesondere durch Rollformung, gebildet sind. Die Randschienen 10, 10' weisen im Wesentlichen vertikale Seitenabschnitte 11, 11' auf, die über abgerundete Abschnitte in Schrägflächen 13, 13' übergehen, welche wiederum über Rundungen in Auflageabschnitte 12, 12' übergehen, welche sich im Wesentlichen horizontal erstrecken. Die Schrägflächen 13, 13' sind so nach unten und innen geneigt, dass von oben einströmendes Oberflächenwasser oder auch Schmutzteilchen in das Innere einer (nicht gezeigten) Entwässerungsrinne geleitet werden können.

Die Seitenabschnitte 11, 11' bilden zusammen mit den Auflageabschnitten 12, 12' und den Schrägflächen 13, 13' Innenräume 14, 14', welche von außen dadurch zugänglich sind, dass die Seitenabschnitte 11, 11' sich nur über einen Teil der Gesamthöhe der Randschienen 10, 10' erstrecken.

In den Schrägflächen 13, 13' sind Schlitze 15 vorgesehen, deren genaue Kontur in Fig. 7 gezeigt ist.

In diese Schlitze 15 inserieren Enden 21, 21' von Querträgern 20, deren genaue Form aus Fig. 3 hervorgeht. Diese Enden 21 der Querträger 20 sind im fertigmontierten Zustand der gesamten Entwässerungsabdeckung gegenüber den Querträgern 20 abgebogen. Diese Abbiegung geht insbesondere aus den Fig. 3, 4 und 5 hervor. Durch dieses Abbiegen werden die Querträger mit Anschlagkanten 23, 23' und 24, 24' fest an die Randschienen 10, 10' bzw. deren Schrägflächen 13, 13' gezogen, so dass sie unverrückbar in den Schlitzen 15 sitzen.

Unterränder 22 der Querträger 20 bzw. deren Enden 21, 21' liegen im fertigmontierten Zustand fest auf Innenflächen 16, 16' der Auflageabschnitte 12, 12' und stützen so die Querträger 20 gegenüber vertikalen Lasten auf den Auflageabschnitten 12, 12' ab. Weiterhin sind die Enden 21, 21' der Querträger 20 derart geformt, dass sie mit ihren Umfangsrändern eng in den Innenräumen 14, 14' sitzen, die von den Seitenabschnitten 11, 11', den Auflageabschnitten 12, 12' und den Schrägflächen 13, 13' (bzw. deren jeweiligen Innenflächen) gebildet sind, wie dies insbesondere aus Fig. 6 hervorgeht.

Außenränder 17, 17' weisen einen geringeren Abstand zueinander auf als Außenflächen 18, 18' der Seitenabschnitte 11, 11', wie dies insbesondere auch anhand von Fig. 6 ersichtlich ist.

Die Querträger 20 weisen weiterhin vertikale Einsetzschlitze 25 auf, die jeweils kurze, bogenförmige Verengungsabschnitte 26 aufweisen, so dass Längsträger 40 in die Einsetzschlitze 25 eingesetzt werden können und im Bereich der Verengungsabschnitte 26 fest in den Einsetzschlitzen 25 gehalten bzw. mit den Querträgern 20 verbunden sind.

Um die Entwässerungsabdeckung auf eine Entwässerungsrinne oder dergleichen zu befestigen, sind Halteklammern 30, 30' vorgesehen, wie dies insbesondere in den Fig. 7 und 8 gezeigt ist. Diese Halteklammern 30, 30' umfassen hakenförmig gebogene Befestigungsabschnitte 31, 31' und an diese angesetzte, nach unten ragende Klemmabschnitte 33, 33', welche an Innenränder oder dort vorgesehene Öffnungen in der Innenfläche einer Entwässerungsrinne im montierten Zustand gepresst werden. Die Halteklammern 30, 30' werden mit ihren Befestigungsabschnitten 31, 31' in Befestigungsöffnungen 32, 32' (siehe insbesondere Fig. 7) eingesteckt. Beim Einstecken werden die Befestigungsabschnitte 31, 31' zunächst zusammengepresst und öffnen sich dann wieder derart, dass die Halteklammern 30, 30' fest in den Innenräumen 14, 14' der Randschienen 10, 10' liegen und nur bei entsprechender umgekehrter Verformung wieder herausgenommen werden können. Dies wird durch eine passgenaue Formung der äußeren, nach unten ragenden Enden der Befestigungsabschnitte 31, 31' erreicht, welche in korrespondierend geformte Ausnehmungen der Befestigungsöffnungen 32, 32' im montierten Zustand inserieren.

Weiterhin sind aus den Auflageabschnitten 12, 12' nach unten heraus gebogene Blechlappen 19, 19' vorgesehen, welche in entsprechende Ausnehmungen in Auflageabschnitten (Zargen) einer an sich bekannten Entwässerungsrinne einrasten, so dass die Entwässerungsabdeckung in Längsrichtung auf einer Rinne (hier nicht gezeigt) gesichert werden.

### Bezugszeichenliste

- 10, 10': Randschiene
- 11, 11': Seitenabschnitt
- 12, 12': Auflageabschnitt
- 13, 13': Schrägfläche
- 14, 14': Innenraum
- 15: Schlitz
- 16, 16': Innenfläche
- 17, 17': Außenrand
- 18, 18': Außenfläche
- 19, 19': Blechlappen
- 20: Querträger
- 21, 21': Ende
- 22, 22': Unterrand
- 23, 23': Anschlagkante
- 24, 24': Anschlagkante
- 25: Einsetzschlitz
- 26: Verengungsabschnitt
- 30, 30': Halteklammer
- 31, 31': Befestigungsabschnitt
- 32, 32': Befestigungsöffnung
- 33, 33': Klemmabschnitt
- 40: Längsträger

## Patentansprüche

1. Entwässerungsabdeckung, umfassend
• ein Paar Randschienen (10, 10') mit jeweils vertikalen Seitenabschnitten (11, 11'), Auflageabschnitten (12, 12') und nach innen und unten geneigten Schrägflächen (13, 13'), welche an ihren Oberrändern mit den Seitenabschnitten (11, 11') verbunden sind und mit diesen einen Innenraum (14, 14') bilden, wobei in den Schrägflächen (13, 13') senkrechte Schlitze (15) angebracht sind und die Auflageabschnitte (12, 12') durch nach innen ragende Umkantungen der Schrägflächen (13, 13') gebildet sind,
• Querträger (20), welche mit ihren Enden (21, 21') in den Schlitzen (15) stecken und die Randschienen (10, 10') derart verbindend angeordnet sind, dass ein Gitterrost gebildet wird, wobei die Randschienen (10, 10') und die Querträger (20) aus Blechmaterial geformt sind,
• wobei die Enden (21, 21') der Querträger (20) innerhalb der Innenräume (14, 14') der Randschienen (10, 10') derart abgewinkelt sind, dass die Querträger (20) in den Schlitzen (15) festgesetzt sind,
**dadurch gekennzeichnet, dass**
die abgewinkelten Enden (21, 21') der Querträger (20) mit ihren Unterrändern (22, 22') auf Innenflächen (16, 16') der Auflageabschnitte (12, 12') aufliegen.

2. Entwässerungsabdeckung nach Anspruch 1,
**dadurch gekennzeichnet, dass**
die Querträger (20) an Übergängen zu ihren Enden (21, 21') Anschlagkanten (23, 23'; 24, 24') zum Abstützen an den Randschienen (10), insbesondere an deren Schrägflächen (13, 13') aufweisen.

3. Entwässerungsabdeckung nach einem der vorhergehenden Ansprüche,
**dadurch gekennzeichnet, dass**
die Seitenabschnitte (11, 11') der Randschienen (10) zur Bildung einer Werkzeug-Eingriffsöffnung mindestens teilweise offen sind.

4. Entwässerungsabdeckung nach einem der vorhergehenden Ansprüche,
**dadurch gekennzeichnet, dass**
Abstände von Außenrändern (17, 17') der Auflageabschnitte (12, 12') geringer sind als Abstände von Außenflächen (18, 18') der Seitenabschnitte (11, 11').

5. Entwässerungsabdeckung nach einem der vorhergehenden Ansprüche,
**dadurch gekennzeichnet, dass**
Übergänge zwischen den Schrägflächen (13, 13') und den Auflageabschnitten (12, 12') und/oder den Seitenabschnitten (11, 11') mit im Wesentlichen kreisbogenförmigen Querschnitten ausgebildet sind.

6. Entwässerungsabdeckung nach einem der vorhergehenden Ansprüche,
**gekennzeichnet durch**
Halteklammern (30, 30'), die mit den Randschienen (10, 10') verbunden und zum Halten der Entwässerungsabdeckung auf einer Rinne ausgebildet sind.

7. Entwässerungsabdeckung nach Anspruch 6,
**dadurch gekennzeichnet, dass**
die Halteklammern (30, 30') einen federnden Befestigungsabschnitt (31, 31') aufweisen, der derart ausgebildet ist, dass die Halteklammern (30, 30') durch eine Befestigungsöffnung (32, 32') in den Innenraum (14, 14') einsetzbar und dort verrastbar sind.

8. Entwässerungsabdeckung nach einem der vorhergehenden Ansprüche,
**dadurch gekennzeichnet, dass**
die Randschienen (10, 10') nach unten ragende Blechlappen (19) aufweisen, die derart ausgebildet und vorzugsweise aus den Auflageabschnitten (12, 12') herausgebogen sind, dass sie zur Absicherung einer Längsverschiebung der Entwässerungsabdeckung gegenüber einer Rinne in eine Rinnenausnehmung einsetzbar sind.

9. Entwässerungsabdeckung nach einem der vorhergehenden Ansprüche,
**gekennzeichnet durch**
blechstreifenförmige Längsträger (40), die mit den Querträgern (20) über Einsetzschlitze (25) in den Querträgern (20) und/oder den Längsträgern (40) verbunden sind.

10. Entwässerungsabdeckung nach Anspruch 9,
**dadurch gekennzeichnet, dass**
die Einsetzschlitze (25) Verengungsabschnitte (26) derart aufweisen, dass die Längsträger (40) gegenüber den Querträgern (20) durch Klemmsitze gesichert sind.

## Claims

1. Drainage covering comprising
- a pair of edge rails (10, 10') each having vertical side sections (11, 11'), contact sections (12, 12') and inwardly and downwardly inclined sloping surfaces (13, 13') which are connected at their upper edges to the side sections (11, 11') and forming an interior (14, 14') with these, wherein vertical slots (15) are formed in the sloping surfaces (13, 13') and the contact sections (12, 12') are formed by inwardly projecting bent edges of the sloping surfaces (13, 13'),
- transverse members (20) which sit in the slots (15) with their ends (21, 21') and the edge rails (10, 10') are arranged in a connecting manner in such a manner that a grating is formed, wherein the edge rails (10, 10') and the transverse members (20) are formed from sheet metal material,
- wherein the ends (21, 21') of the transverse members (20) are bent inside the interiors (14, 14') of the edge rails (10, 10') in such a manner that the transverse members (20) are fixed in the slots (15)
**characterized in that** the bent ends (21, 21') of the transverse members (20) rest with their lower edges (22, 22') on inner surfaces (16, 16') of the contact sections (12, 12').

2. The drainage cover according to claim 1, **characterized in that** the transverse members (20) have stop edges (23, 23'; 24, 24') at transitions to their ends (21, 21') for supporting on the edge rails (10), in particular at their sloping surfaces (13, 13').

3. The drainage cover according to any one of the preceding claims, **characterized in that** the side sections (11, 11') of the edge rails (10) are at least partially open to form a tool engagement opening.

4. The drainage cover according to any one of the preceding claims, **characterized in that** distances of outer edges (17, 17') of the contact sections (12, 12') are smaller than distances of outer surfaces (18, 18') of the side sections (11, 11').

5. The drainage cover according to any one of the preceding claims, **characterized in that** transitions between the sloping surfaces (13, 13') and the contact sections (12, 12') and/or the side sections (11, 11') are formed with substantially circular-arc-shaped cross-sections.

6. The drainage cover according to any one of the preceding claims, **characterized by** retaining clips (30, 30') which are connected to the edge rails (10, 10') and which are configured for holding the drainage cover on a channel.

7. The drainage cover according to claim 6, **characterized in that** the retaining clips (30, 30') have a resilient fastening section (31, 31') which is configured in such a manner that the retaining clips (30 30') can be inserted through a fastening opening (32, 32') into the interior (14, 14') and can be locked there.

8. The drainage cover according to any one of the preceding claims, **characterized in that** the edge rails (10, 10') have downwardly projecting sheet-metal tabs (19), which are configured in such a manner and preferably bent out from the contact sections (12, 12') that they can be inserted into a channel recess for securing a longitudinal displacement of the drainage cover with respect to a channel.

9. The drainage cover according to any one of the preceding claims, **characterized by** sheet-metal strip-shaped longitudinal members (40) which are connected to the transverse members (20) via insertion slots (25) in the transverse members (20) and/or the longitudinal members (40).

10. The drainage cover according to claim 9, **characterized in that** the insertion slots (25) have narrowing sections (26) in such a manner that the longitudinal members (40) are secured with respect to the transverse members (20) by clamping seats.

## Revendications

1. Couvercle de drainage, incluant
- une paire de rails de bordure (10, 10') avec des tronçons latéraux verticaux respectifs (11, 11'), des portions d'appui (12, 12') et des surfaces obliques (13, 13') inclinées vers l'intérieur et vers le bas, qui sont reliées au niveau de leur bordure supérieure avec les tronçons latéraux (11, 11') et forment avec ceux-ci un volume intérieur (14, 14'), dans lequel des fentes verticales (15) sont ménagées dans les surfaces obliques (13, 13'), et les portions d'appui (12, 12') sont formées par des rabattements des surfaces obliques (13, 13') en saillie vers l'intérieur,
- des supports transversaux (20) qui sont enfichés dans les fentes (15) avec leurs extrémités (21, 21') et qui sont agencés en formant une liaison des rails de bordure (10, 10') de telle façon qu'il se forme une grille, et les rails de bordure (10, 10') et les supports transversaux (20) sont formés à partir d'un matériau en tôle,
- dans lequel les extrémités (21, 21') des supports latéraux (20) sont en équerre à l'intérieur des volumes intérieurs (14, 14') des rails de bordure (10, 10') de telle façon que les supports latéraux (20) sont immobilisés dans les fentes (15),
**caractérisé en ce que**
les extrémités en équerre (21, 21') des supports transversaux (20) reposent avec leurs bordures inférieures (22, 22') sur les surfaces intérieures (16, 16') des portions d'appui (12, 12').

2. Couvercle de drainage selon la revendication 1,
**caractérisé en ce que** les supports transversaux (20) comportent, au niveau des transitions vers leurs extrémités (21, 21'), des arêtes de butée (23, 23' ; 24, 24') pour l'appui sur les rails de bordure (10) en particulier sur leurs surfaces obliques (13, 13').

3. Couvercle de drainage selon l'une des revendications précédentes,
**caractérisé en ce que** les tronçons latéraux (11, 11') des rails de bordure (10) sont au moins partiellement ouverts pour former une ouverture d'engagement pour un outil.

4. Couvercle de drainage selon l'une des revendications précédentes,
**caractérisé en ce que** les distances depuis les bordures extérieures (17, 17') des portions d'appui (12, 12') sont plus petites que les distances des surfaces extérieures (18, 18') des tronçons latéraux (11, 11').

5. Couvercle de drainage selon l'une des revendications précédentes,
**caractérisé en ce que** les transitions entre les surfaces obliques (13, 13') et les portions d'appui (12, 12') et/ou les tronçons latéraux (11, 11') sont réalisées avec des sections sensiblement en forme d'arc circulaire.

6. Couvercle de drainage selon l'une des revendications précédentes,
**caractérisé par** des agrafes de retenue (30, 30'), qui sont reliées avec les rails de bordure (10, 10') et qui sont réalisées pour retenir ce couvercle de drainage sur un caniveau.

7. Couvercle de drainage selon la revendication 6,
**caractérisé en ce que** les agrafes de retenue (30, 30') comprennent une portion de fixation (31, 31') avec effet ressort, qui est réalisée de telle façon que les agrafes de retenue (30, 30') sont susceptibles d'être mises en place à travers une ouverture de fixation (32, 32') jusque dans le volume intérieur (14, 14') et peuvent y être enclenchées.

8. Couvercle de drainage selon l'une des revendications précédentes,
**caractérisé en ce que** les rails de bordure (10, 10') comportent des volets en tôle (19) dépassant vers le bas, qui sont réalisés de manière telle, et sont formés de préférence par cintrage à partir des portions d'appui (12, 12'), qu'ils peuvent être mis en place dans un évidement de caniveau pour empêcher un déplacement longitudinal du couvercle de drainage par rapport à un caniveau.

9. Couvercle de drainage selon l'une des revendications précédentes,
**caractérisé par** des supports longitudinaux (40) en forme de rubans de tôle, qui sont reliés avec les supports transversaux (20) via des fentes d'insertion (25) dans les supports transversaux (20) et/ou dans les supports longitudinaux (40).

10. Couvercle de drainage selon la revendication 9,
**caractérisé en ce que** les fentes d'insertion (25) présentent des portions rétrécies (26) de telle façon que les supports longitudinaux (40) sont bloqués par rapport aux supports transversaux (20) par engagement de coincement.
